# EUROPÄISCHE PATENTSCHRIFT

(11) **EP 0 607 958 B1**
(45) Veröffentlichungstag und Bekanntmachung des Hinweises auf die Patenterteilung: **19.08.1998**
(21) Anmeldenummer: 94100784.1
(22) Anmeldetag: 20.01.1994
(51) Int. Cl.: E21B 10/58

(54) **Gesteinsbohrer**
Rock drill bit
Trépan de roche

(30) Priorität: 22.01.1993 DE 4301708
(43) Veröffentlichungstag der Anmeldung: 27.07.1994
(73) Patentinhaber: DreBo Werkzeugfabrik GmbH, D-88361 Altshausen (DE)
(72) Erfinder: Dreps, Klaus, D-88361 Althausen (DE)
(74) Vertreter: Baronetzky, Klaus, Dipl.-Ing.

(56) Entgegenhaltungen:
- CH-A- 272 188
- DE-A- 918 741
- DE-A- 3 820 695
- FR-A- 986 125
- GB-A- 530 113

## Beschreibung

Die Erfindung betrifft einen Gesteinsbohrer, gemäß dem Oberbegriff von Anspruch 1.

Derartige Gesteinsbohrer sind üblicherweise als Schlag- oder Hammerbohrer ausgebildet. Der Bohrkopf weist eine sich quer erstreckende Hartmetallplatte auf, die durch die Schlagbewegung der Gesteinszertrümmerung dienen soll. Dies geschieht durch eine Meißelwirkung des Gesteinsbohrer, der eine Schlagbewegung ausführt, sich dann während der Drehung zurückzieht und nach Drehung um einen vorgegebenen Winkel die nächste Schlagbewegung durchführt. Auf diese Weise können beispielsweise 4, 6 oder 8 Schlagbewegungen pro Drehung realisiert werden.

Diese weithin verwendeten Schlagbohrer sind gut geeignet, wenn weiches Gestein, oder solches Gestein, in welchem ohnehin ein guter Bohrfortschritt zu verzeichnen ist, gebohrt werden soll.

Häufig sind jedoch - beispielsweise in bestimmten Betonsorten - harte Steineinschlüsse vorhanden, die die Bohrwirkung verschlechtern. Wenn der Bohrfortschritt drastisch abnimmt, neigt der Benutzer des Gesteinsbohrer erfahrungsgemäß dazu, den Druck auf die Bohrmaschine zu erhöhen, um dennoch einen Vortrieb zu erzielen. Dies führt jedoch zu einem erhöhten Verschleiß und im Grenzfall auch zu einer verminderten Schlagwirkung des Gesteinsbohrer, nachdem diese je durch den zu hohen Druck abgebremst wird.

Ein gattungsgemäßer Gesteinsbohrer ist aus der GB-A-530 113 bekannt. Bei einem derartigen Bohrer soll die Zertrümmerungswirkung durch unterschiedliche Anordnungen von Nebenschneidplatten verbessert werden.

Demgegenüber liegt der Erfindung die Aufgabe zugrunde, einen Gesteinsbohrer gemäß dem Oberbegriff von Anspruch 1 zu schaffen, der auch bei problematischem Gestein, insbesondere sprödem und hartem Gestein und solchem mit Hartsteineinschlüssen einen vernünftigen Bohrfortschritt zeigt, ohne daß die Verschleißwirkung durch eine zu große axiale Belastung zunähme.

Diese Aufgabe wird wird erfindungsgemäß durch Anspruch 1 gelöst. Vorteilhafte Weiterbildungen ergeben sich aus den Unteransprüchen.

Erfindungsgemäß wird vermieden, daß ein sternförmiges Muster von Auftreffstellen oder Nuten im Bohrgrund entsteht, das den Bohrfortschritt hemmt. Dennoch kann eine Standard-Bohrmaschine eingesetzt werden, bei welcher der Drehbewegung eine bestimmte Anzahl von Schlägen zugeordnet ist. Während bislang die Stege zwischen den Nuten am Bohrgrund je verblieben, da sie von der Hauptschneide nicht getroffen werden konnten, ist die erfindungsgemäße Nebenschneide dazu vorgesehen, gerade diese Stege zu treffen und zu zerstören, damit die Hauptschneidplatte bei nächster Gelegenheit einen weiteren Vortrieb erzielen kann. Damit wird verhindert, daß die Stege an der Bohrerstirnfläche seitlich der Hauptschneide berührt werden und - da die Bohrerstirnfläche bei der zur Verfügung stehenden Kraft nur eine geringe Flächenpressung erzielen kann - letztlich nicht beseitigt werden können.

Überraschend ergibt sich damit besonders bei problematischem Gestein ein besonders guter Bohrfortschritt mit dem erfindungsgemäßen Gesteinsbohrer, der wohl auf die Stegzerstörungwirkung der Nebenschneidplatte zurückzuführen ist. Die Nebenschneidplatte erstreckt sich hierzu versetzt gegen die Hauptschneidplatte, so daß sie bei der Drehung je annähernd rechtwinklig auf die Stege trifft und diese zertrümmert. Die Nebenschneidplatte erstreckt sich jedenfalls nicht radial, sondern eher parallel zur Hauptschneidplatte und außermittig, bezogen auf die Bohrerachse. Es sind verschiedene Ausführungen möglich. Es versteht sich, daß der Rundlauf des Bohrers durch die Nebenschneidplatte nicht beeinträchtigt werden sollte, was beispielsweise dadurch erzielt werden kann, daß eine im Bereich der Nebenschneidplatte vorgesehene Bohrmehlabführnut etwas tiefer gefräst wird, so daß die Massenverteilung vergleichmäßigt wird. Alternativ oder zusätzlich kann auf der der asymmetrischen Nebenschneidplatte gegenüberliegenden Seite bei der Herstellung des Bohrers weniger Material abgetragen werden, was durch eine entsprechende Einstellung der für die Bohrerherstellung verwendeten Werkzeuge möglich ist.

Gemäß einer erfindungsgemäßen Ausgestaltung sind 2 einander gegenüberliegende Nebenschneidplatten vorgesehen, die auf unterschiedlichen Radien angeordnet sind, so daß die zweite Nebenschneid platte einen anderen radialen Bereich des Stegs zertrümmert.

Es versteht sich, daß die Anordnung der Nebenschneidplatten so gewählt ist, daß sie je auf die Stege treffen. Bei einer Sechserteilung des Schlagkranzes sollte die Hauptwirkung der Nebenschneidplatte also bevorzugt im Winkel von 30, 90 oder 150° bezogen auf die Hauptschneidplatte erfolgen, während eine Zertrümmerwirkung im Bereich von 60 und 120° nicht realisierbar ist, da an diesen Positionen die Hauptschneidplatte beim nächsten bzw. übernächsten Schlagvorgang auftrifft und somit dort eine Bohrgrundnut vorliegt.

Diese Überlegungen sind insbesondere bei einer in der Seitenansicht dachförmigen Ausgestaltung der Nebenschneidplatte zu berücksichtigen.

Asymmetrische Anordnungen von Nebenschneidplatten sind an sich bekannt, z.B. aus der DE-OS 38 20 695. Dieser Bohrkopf mit einer radialen Nebenschneidplatte zeigt jedoch praktisch keine Zertrümmerwirkung für Stege, so daß der Bohrfortschritt sehr unbefriedigend bleibt.

Bei der Erfindung mit der nicht-radialen Nebenschneide verbleibt in radialer Richtung gesehen der überwiegende Teil der von der Hauptschneide stehengelassenen Stege außerhalb der Mitte des Radius des Bohrers. Dies liegt darin begründet, daß der Abstand zwischen Punkten auf den Bohrgrundnuten im radial äußeren Bereich am größten ist. Eine günstige Raum- und Zertrümmerwirkung für die Stege läßt sich beispielsweise erzielen, wenn eine dachförmige Nebenschneidplatte etwa auf der Hälfte des Radius angeordnet ist und die gegenüberliegende Nebenschneidplatte bei 75% des Radius, betrachtet von der Bohrerachse nach außen, angeordnet ist.

Besonders günstig ist es bei einer erfindungsgemäßen Anordnung einer Nebenschneidplatte oder von Nebenschneidplatten, wenn die Schneide der Nebenschneidplatte in der von der Hauptschneidplatte aufgespannten Kegel- oder Kegelmantelfläche liegt. Bei dieser Ausgestaltung läuft der Bohrer besser zentrisch, und es entstehen geringere Durchmesserabweichungen. Die Nebenschneidplatte kann mit ihrer Spitze hierzu an die Kegelmantelfläche heranreichen oder vorher enden. Wichtig ist zudem, daß sie deutlich gegenüber der Bohrerstirnfläche vorspringt, so daß sie die erwünschte Zerspaltungswirkung für die Bohrgrundstege ausüben kann.

In Längsrichtung betrachtet ist es günstig, wenn die Nebenschneidplatte einen dachförmigen Aufbau aufweist. Besonders vorteilhaft läßt sich eine für einen Bohrer mit kleinerem Durchmesser vorgesehene, standardmäßig in großen Stückzahlen hergestellte Hauptschneidplatte auch als Nebenschneidplatte für den erfindungsgemäßen Gesteinsbohrer in einer Ausgestaltung verwenden. In dieser Ausgestaltung hat die Nebenschneidplatte dann einen auch in Querrichtung betrachtet dachförmigen Aufbau. Die so gebildete Spitze ist besonders günstig für die Stegzertrümmerung.

Weitere Vorteile, Einzelheiten und Merkmale ergeben sich aus der nachfolgenden Beschreibung zweier Ausführungsbeispiele anhand der Zeichnung.

Es zeigen:
- Fig. 1: eine Ausgestaltung eines erfindungsgemäßen Gesteinsbohrer, in einer Ansicht von vorne;
- Fig. 2: die Ausgestaltung gemäß Fig. 1, in einer Ansicht von der Seite;
- Fig. 3: eine schematisierte Ansicht entsprechend Fig. 2, jedoch aus einem anderen Winkel; und
- Fig. 4: eine schematisierte Darstellung eines Bohrgrundes.

Ein erfindungsgemäßer Gesteinsbohrer 10 weist einen Bohrkopf 12 auf, dessen Stirnfläche 14 in Fig. 1 ersichtlich ist. Quer über die Stirnfläche erstreckt sich eine Hartmetallplatte 16, die die Hauptschneidplatte bildet und eine Hauptschneide 18 aufweist. Parallel zu der Hauptschneidplatte 16 erstrecken sich in dem in Fig. 1 dargestellten Ausführungsbeispiel Nebenschneidplatten 20 und 22, die in der Zeichnungsebene nach rechts und links gegenüber der Hauptschneidplatte 16 versetzt angeordnet sind. Die Nebenschneidplatten 20 und 22 erstrecken sich im wesentlichen parallel zu der Hauptschneidplatte 16.

Sie sind in an sich bekannter Weise in dem Bohrkopf 12 befestigt, entsprechend der Befestigung der Hauptschneidplatte 16.

Der Abstand zwischen der Nebenschneidplatte 20 und der Hauptschneidplatte 16 ist geringer als der Abstand zwischen der Nebenschneidplatte 22 und der Hauptschneidplatte 16. Dementsprechend wirkt die Nebenschneidplatte 22 auf einem gegenüber dem Wirkungskreis der Nebenschneidplatte 20 radial weiter außenliegenden Kreis und dient der Stegzertrümmerung im Außenbereich des Bohrgrundes, wie er in Fig. 5 dargestellt ist.

Die Hauptschneidplatte 16 erstreckt sich über den Durchmesser des Bohrkopfes 12 radial nach außen hinaus. Dem gegenüber sind die Nebenschneidplatten 20 und 22 wesentlich kürzer und erstrecken sich im Beispielsfall etwa über ein Viertel der Länge der Hauptschneidplatte 16.

Wie aus Fig. 2 ersichtlich ist, überragt die Hauptschneidplatte 16 die Nebenschneidplatte 20 sowohl in der Höhe als auch seitlich. Dies gilt im gleichen Maße für die Nebenschneidplatte 22.

Seitlich neben der Nebenschneidplatten 20 und 22 sind 2 Bohrmehlabfuhrnuten 24 und 26 vcrgesehen. Im Bereich der Nebenschneidplatten 22 sind in den Figuren keine Bohrmehlabfuhrnuten dargestellt. Es versteht sich jedoch, daß auch an dieser Stelle gewünschtenfalls Bohrmehlabfuhrnuten vorgesehen sein können, wobei zudem durch die Gestaltung der Bohrmehlabfuhrnuten im Bereich der Stirnfläche 14 eine Massenkompensation zwischen der weiter einwärts angeordneten Nebenschneidplatte 20 und der weiter auswärts angeordneten Nebenschneidplatte 22 realisiert werden kann, um die Bildung einer Unwucht zu vermeiden.

Die Nebenschneidplatten 20 und 22 können Schneiden aufweisen, die in der bei Hauptschneidplatten bekannten Weise ausgebildet sind. In diesem Falle ist ein erfindungegemäßer Gesteinsbohrer preisgünstig durch die Verwendung von Hartmetallplatten, die an sich für Bohrköpfe mit entsprechend kleinerem Durchmesser bestimmt sind, als Nebenschneidplatten zu realisieren. Beispielsweise kann für einen Gesteinsbohrer mit einem Nennmaß von 24 mm, mit einer Hauptschneidplatte also, die durch eine 24 mm lange Hartmetallplatte 16 gebildet wird, für die Nebenschneidplatten 20 und 22 eine Hartmetallplatte für einen 8 mm-Gesteinsbohrer verwendet werden.

Bei dieser Ausgestaltung sind die Nebenschneidplatten 20 sowohl in Längs- als auch in Querrichtung betrachtet dachförmig. Es versteht sich, daß auch andere Ausgestaltungen in Betracht kommen.

Die Darstellung gemäß Fig. 3 macht deutlich, daß die Nebenschneidplatte 20 innerhalb einer Kegelmantelfläche 28 liegt, die von der sich drehenden Hauptschneide 18 aufgespannt wird. Der Spitzenwinkel der Hauptschneide 18 kann beispielsweise 130° betragen, wobei die Bemaßungen in weiten Bereichen an die Erfordernisse anpaßbar sind.

Auch die Entfernung der Nebenschneide 30 der Nebenschneidplatte 20 von der Kegelmantelfläche 28 läßt sich an die Erfordernisse anpassen; bei weiter zurücktretender Nebenschneide ist die Räumwirkung für die zu zertrümmernden Stege zwischen den Bohrlochnuten entsprechend geringer, während die Belastung der Nebenschneide 30 dann am größten ist, wenn die Nebenschneide 30 genau in der Kegelmantelfläche 28 liegt.

In Fig. 4 ist der Bohrgrund 40 in schematisierter Form dargestellt. Ein derartiger Bohrgrund 40 wird durch eine Schlagbohrmaschine mit 6er-Teilung erzeugt, wobei sich 6 Bohrgrundnuten 42 in gleichmäßigen Winkelabständen, also je um 60° voneinander beabstandet, im Bohrgrund 40 erstreckt. Zwischen den Bohrgrundnuten verbleiben bei üblichen Gesteinsbohrern nicht geräumte Stege 44, die etwas keilförmig ausgebildet sind, nachdem der Abstand zwischen einander benachbarten Bohrnuten am Außenumfang des Bohrgrundes 40 am größten ist, während die Bohrgrundnuten 42 sich im Bereich der Bohrerachse 32 treffen.

Mit der erfindungsgemäßen Nebenschneidplatte 20 bzw. 22 werden die Stege 44 je getroffen, und das dortige Gestein zertrümmert, wobei ein Eingriff in die Bohrmaschine nicht erforderlich ist.

Die Ausführungsformen gemäß Fig. 1 bis 3 lassen sich auch mit einer Ausgestaltung kombinieren, bei welcher die Nebenschneidplatte sich asymmetrisch schräg zur Hauptschneidplatte erstreckt, und zwar bevorzugt in einem Winkel von etwa 34°. Mit dieser Ausgestaltung erhält man eine besonders breitgefächerte Räumwirkung.

## Patentansprüche

1. Gesteinsbohrer mit einem Bohrkopf, der eine im wesentlichen dachförmige Hartmetallplatte aufnimmt, die sich quer über den Bohrer erstreckt, wobei die Hartmetallplatte mindestens an ihren dachförmigen Seiten eine Hauptschneide des Bohrkopfs aufweist und eine Hauptschneideplatte bildet und zusätzlich eine Nebenschneidplatte im Bohrkopf angebracht ist und wobei die Nebenschneidplatte (20, 22) sich im wesentlichen parallel zur Hauptschneidplatte erstreckt und vom Mittelpunkt des Bohrkopfes (12) beabstandet und gegen die Hauptschneidplatte (16) versetzt angeordnet ist, dadurch gekennzeichnet, daß mindestens zwei Nebenschneidplatten (20, 22) vorgesehen sind, die auf unterschiedlichen Radien des Bohrkopfes (12) angebracht sind.

2. Gesteinsbohrer nach Anspruch 1, dadurch gekennzeichnet, daß die Nebenschneidplatte (20, 22) eine Schneide (30) aufweist, die in ihrer gesamten Länge innerhalb bzw. auf einer von der Hauptschneide (18) der Hauptschneidplatte (16) bei der Drehung des Bohrers (10) aufgespannten Kegelfläche (28) liegt.

3. Gesteinsbohrer nach einem der vorhergehenden Ansprüche, dadurch gekennzeichnet, daß die Nebenschneidplatte (20, 22) an einer Stelle an der Hauptschneidplatte (16) anliegt und sich schräg von dieser weg erstreckt.

4. Gesteinsbohrer nach einem der vorhergehenden Ansprüche, dadurch gekennzeichnet, daß der Winkel der Nebenschneidplatte (20) zur Hauptschneidplatte (16) 0° bis 45°, insbesondere 10° bis 40° und vorzugsweise 30° bis 35° beträgt.

5. Gesteinsbohrer nach einem der vorhergehenden Ansprüche, dadurch gekennzeichnet, daß die Nebenschneidplatte (20) sich von der Hauptschneidplatte (16) bis zum Außenradius des Bohrkopfes (12) erstreckt.

6. Gesteinsbohrer nach einem der vorhergehenden Ansprüche, dadurch gekennzeichnet, daß die Nebenschneidplatte (20) sich im Querschnitt dachförmig erstreckt und an ihrer der Hauptschneidplatte (16) benachbarten Stirnfläche in einem Winkel von 0° bis 20° bezogen auf die Bohrerachse (32) abgeschnitten ist.

7. Gesteinsbohrer nach einem der vorhergehenden Ansprüche, dadurch gekennzeichnet, daß Bohrmehlabfuhrnuten (24, 26) an dem Bohrkopf (12) an einer Stelle münden, die der Stelle, an welcher die Nebenschneidplatte (20) auf die Hauptschneidplatte (16) trifft, benachbart ist.

8. Gesteinsbohrer nach einem der vorhergehenden Ansprüche, dadurch gekennzeichnet, daß die Nebenschneidplatte (20, 22) in ihrer Längsrichtung betrachtet einen dachförmigen Aufbau aufweist.

9. Gesteinsbohrer nach einem der vorhergehenden Ansprüche, dadurch gekennzeichnet, daß mindestens eine Nebenschneidplatte (20, 22) am Außenumfang des Bohrkopfes (12) eine Kegelfläche (28), die von Schneiden (18) der Hauptschneidplatte (16) aufgespannt ist, in einer zur Bohrerachse parallelen Richtung überragt.

10. Gesteinsbohrer nach einem der vorhergehenden Ansprüche, dadurch gekennzeichnet, daß die Hauptschneidplatte (16) und/oder die Nebenschneidplatte (20, 22) sich über den Außenradius des Bohrkopfes (12) hinaus erstreckt und insbesondere die Hauptschneidplatte (16) sich radial weiter als die Nebenschneidplatte (20, 22) nach außen erstreckt.

## Claims

1. A rock drill having a drill head, which accommodates a substantially roof-shaped hard metal tip which extends transversely across the drill, wherein at least on its roof-shaped sides the hard metal tip has a major cutting edge of the drill head and forms a major cutting tip, and additionally a minor cutting tip is mounted in the drill head, and wherein the minor cutting tip (20,22) extends substantially parallel to the major cutting tip, is spaced from the centre of the drill head (12) and is arranged offset relative to the major cutting tip (16), characterised in that at least two minor cutting tips (20,22) are provided, which are mounted on different radii of the drill head (12).

2. A rock drill according to claim 1, characterised in that the minor cutting tip (20,22) has a cutting edge (30) which over its entire length lies within or on an extended conical surface (28) of the major cutting edge (18) of the major cutting tip (16) during the rotation of the drill (10).

3. A rock drill according to any one of the preceding claims, characterised in that at one location the minor cutting tip (20,22) abuts against the major cutting tip (16) and extends obliquely away therefrom.

4. A rock drill according to any one of the preceding Claims, characterised in that the angle of the minor cutting tip (20) relative to the major cutting tip (16) is 0° to 45°, in particular 10° to 40° and, preferably, 30° to 35°.

5. A rock drill according to any one of the preceding Claims, characterised in that the minor cutting tip (20,22) extends from the major cutting tip (16) up to the outer radius of the drill head (12).

6. A rock drill according to any one of the preceding Claims, characterised in that the minor cutting tip (20) extends roof-shaped in cross-section and is cut away at its end surface adjacent the major cutting tip (16) at an angle of 0° to 20° relative to the drill axis (32).

7. A rock drill according to any one of the preceding Claims, characterised in that drilling dust outlet grooves (24,26) discharge into the drill head (12) at a location which is adjacent the location at which the minor cutting tip (20) encounters the major cutting tip (16).

8. A rock drill according to any one of the preceding Claims, characterised in that, viewed in its longitudinal direction, the minor cutting tip (20,22) is of roof-like construction.

9. A rock drill according to any one of the preceding Claims, characterised in that on the outer circumference of the drill head (12) at least one minor cutting tip (20,22) projects in a direction parallel to the drill axis on an extended conical surface (28) of the cutting edges (18) of the major cutting tip (16).

10. A rock drill according to any one of the preceding Claims, characterised in that the major cutting tip (16) and/or the minor cutting tip (20,22) extends beyond the outer radius of the drill head (12) and, in particular, the major cutting tip (16) extends radially outwards further than the minor cutting tip (20,22).

## Revendications

1. Fleuret pour roche comprenant une tête de forage, sur laquelle est montée une plaquette de carbure sensiblement en forme de toit, qui s'étend transversalement par rapport au fleuret, la plaquette de carbure étant munie au moins sur ses faces en forme de toit d'un taillant principal du porte-lames, formant ainsi une plaquette de coupe principale, et la tête de forage comprend en plus une plaquette de coupe auxiliaire, laquelle plaquette de coupe auxiliaire (20, 22) est sensiblement parallèle à la plaquette de coupe principale et est disposée à une distance déterminée du centre du porte-lames (12), en déport par rapport à la plaquette de coupe principale (16), caractérisé en ce qu'il est prévu de monter au moins deux plaquettes de coupe auxiliaires (20, 22) qui sont montées sur des rayons différents de la tête de forage (12).

2. Fleuret pour roche selon la revendication 1, caractérisé en ce que la plaquette de coupe auxiliaire (20, 22) est munie d'un taillant (30), qui s'étend sur toute sa longueur à l'intérieur ou sur une surface conique (28) engendrée par le taillant principal (18) de la plaquette de coupe principale (16) lors de la rotation du fleuret (10).

3. Fleuret pour roche selon l'une quelconque des revendications précédentes, caractérisé en ce que la plaquette de coupe auxiliaire (20, 22) entre en contact avec une zone de la plaquette de coupe principale (16) et s'écarte en biais de cette dernière.

4. Fleuret pour roche selon l'une quelconque des revendications précédentes, caractérisé en ce que l'angle formé par la plaquette de coupe auxiliaire (20) et la plaquette de coupe principale (16) est égal à une valeur comprise entre 0° et 45°, en particulier entre 10° et 40° et de préférence entre 30° et 35°.

5. Fleuret pour roche selon l'une quelconque des revendications précédentes, caractérisé en ce que la plaquette de coupe auxiliaire (20) s'étend entre la plaquette de coupe principale (16) et le rayon extérieur de la tête de forage (12).

6. Fleuret pour roche selon l'une quelconque des revendications précédentes, caractérisé en ce que la plaquette de coupe auxiliaire (20) présente une section en forme de toit et sa surface frontale, voisine de la plaquette de coupe principale (16), est taillée de manière à former avec l'axe du fleuret (32) un angle compris entre 0° et 20°.

7. Fleuret pour roche selon l'une quelconque des revendications précédentes, caractérisé en ce que les gorges d'évacuation de la poussière de forage (24, 26) débouchent sur une zone de la tête de forage (12), qui est située à proximité de la zone dans laquelle la plaquette de coupe auxiliaire (20) entre en contact avec la plaquette de coupe principale (16).

8. Fleuret pour roche selon l'une quelconque des revendications précédentes, caractérisé en ce que la plaquette de coupe auxiliaire (20, 22), considérée dans le sens de la longueur, présente une structure en forme de toit.

9. Fleuret pour roche selon l'une quelconque des revendications précédentes, caractérisé en ce qu'au moins une plaquette de coupe auxiliaire (20, 22), sur la périphérie extérieure de la tête de forage (12) dépasse, dans le sens parallèle à l'axe du fleuret, une surface conique (28) engendrée par les taillants (18) de la plaquette de coupe principale (16).

10. Fleuret pour roche selon l'une quelconque des revendications précédentes, caractérisé en ce que la plaquette de coupe principale (16) et/ou la plaquette de coupe auxiliaire (20, 22) s'étend au-delà du rayon extérieur de la tête de forage (12) et en particulier la plaquette de coupe principale (16) s'étend, dans le sens radial, davantage vers l'extérieur que la plaquette de coupe auxiliaire (20 ,22).
